# FASCICULE DE BREVET EUROPEEN

(11) **EP 0 199 392 B1**
(45) Date de publication et mention de la délivrance du brevet: **22.08.1990**
(21) Numéro de dépôt: 86200470.2
(22) Date de dépôt: 21.03.1986
(51) Int. Cl.: E04B 1/348, E04B 1/18

(54) **Conteneur**
Container
Container

(30) Priorité: 17.04.1985 LU 85855
(43) Date de publication de la demande: 29.10.1986
(73) Titulaire: PARTEUROSA, Société Anonyme, Luxembourg (LU)
(72) Inventeur:
(74) Mandataire: Claeys, Pierre

(56) Documents cités:
- AU-B- 458 996
- DE-A- 2 945 340
- FR-A- 2 455 135
- GB-A- 825 059

## Description

La présente invention concerne un conteneur, à utiliser notamment comme élément de construction, présentant les particularités décrites dans le préambule de la revendication 1.

On connaît de tels conteneurs qui comprennent un châssis de support formé de poutres d'une pièce, reliant les coins du conteneur. Les éléments de paroi, en forme de panneaux, sont fixés à ce châssis, de façon à remplir les vides laissés entre les poutres (v. par exemple les brevets britanniques no 647 965, 347 177 et 1 603 613 et la FR-A 2 455 135). Le grand inconvénient de tels éléments de construction en forme de conteneurs est que le châssis doit reprendre seul toutes les sollicitations agissant sur le conteneur et que, par conséquent, il doit être conçu sous une forme très résistante et donc très lourde. De plus, lorsque les panneaux sont en une matière différente de celle du châssis, des problèmes de différences de coefficient de dilatation surgissent. A cause de la différence de coefficient de dilatation susdite, dans des conditions de milieu critiques, par exemple lors de variations rapides et fortes de température, des jeux peuvent se former entre les éléments de paroi et le châssis avec les défauts d'étanchéité qui en résultent. Par ailleurs, des ruptures ou des déformations permanentes dans les éléments de paroi peuvent rapidement être provoquées à la suite de cette différence de coefficient de dilatation.

On connaît également des conteneurs sans châssis dans lesquels les sollicitations, auxquelles le conteneur est soumis, sont absorbées directement dans l'ensemble des panneaux. Ils présentent l'avantage d'un moindre poids et d'une absence des inconvénients dus à la différence de coefficient de dilatation entre matériaux différents. Ces conteneurs sont formés uniquement d'éléments de paroi assemblés par collage. A ce mode d'assemblage est associé l'inconvénient du vieillissement des colles. De plus, le conteneur, qui est prévu notamment pour former un élément de construction, doit posséder des parois résistantes et rigides car elles vont subir de nombreuses sollicitations, notamment l'accrochage d'appareillages lourds sur les faces internes du conteneur. Il devient très difficile dans ces conditions de réaliser un conteneur qui réponde à la fois à ces exigences et à celles du transport. En effet, le soulèvement de conteneurs formés d'éléments de paroi lourds, assemblés uniquement par collage, devient très problématique au niveau de la résistance des matériaux utilisés pour les panneaux et pour la fixation des éléments d'accrochage.

On connaît aussi un bâtiment sans châssis, à panneaux articulés et maintenus sous tension par des câbles tendeurs (v. AU-B 458 996).

La présente invention a pour but de prévoir un conteneur, qui ne présente pas les inconvénients cités et soit aisément transportable.

On résout ces problèmes, suivant l'invention, par un conteneur tel que décrit au début et présentant les particularités indiquées dans la partie caractéri- sante de la revendication 1.

D'autres formes de réalisation avantageuses de conteneur suivant l'invention ressortent des revendications 2 à 11.

On s'est aperçu qu'à l'aide des formes de réalisation suivant l'invention on pouvait réaliser des conteneurs qui non seulement soient étanches dans les conditions de milieu les plus critiques et après une période de vieillissement prolongée, mais en plus présentent de manière surprenante un poids extrêmement faible par rapport aux conteneurs connus pour une résistance mécanique améliorée. En effet, les éléments d'encadrement peuvent, dans certaines formes de réalisation, ne servir qu'à empêcher un désassemblage des éléments de paroi vers l'extérieur et ils ne subissent pas les forces de sollicitation extérieures, nécessaires par exemple pour le soulèvement ou le transport du conteneur. Ces forces sont transmises directement dans les éléments de paroi, enserrés dans le cadre formé par les éléments d'encadrement. On peut donc prévoir des éléments d'encadrement relativement légers en forme de cornières et celles-ci peuvent même ne pas être collées sur les éléments de paroi. Cette forme de réalisation permet donc la mise au point de conteneurs parfaitement étanches dans des conditions critiques et devant servir d'éléments de construction, dont les éléments de paroi sont relativement rigides et pesants en soi, sans ajouter à ce poids un châssis massif et extrêmement pesant comme dans la technique antérieure, ce qui permet leur transport de manière aisée.

D'autres détails et particularités de l'invention ressortiront de la description donnée ci-après à titre non limitatif et avec référence aux dessins annexés.
La figure 1 représente une vue en perspective schématique d'une forme de réalisation de conteneur suivant l'invention.
La figure 2 représente une vue partielle, en élévation et de profil, d'une forme de réalisation d'élément d'encadrement suivant l'invention.
La figure 3 représente, à l'échelle agrandie, une vue en coupe suivant la ligne III-III de la figure 2.
La figure 4 représente une vue en coupe suivant la ligne IV-IV de la figure 3, dans laquelle la vis de tension et le ressort ont été enlevés.

Sur les différents dessins, les éléments identiques ou analogues sont désignés par les mêmes références.

Sur la figure 1 est représenté en perspective un conteneur 1 de forme parallélépipédique, présentant donc six faces qui schématisent les éléments de paroi formant la caisse du conteneur. Ces éléments de paroi sont assemblés l'un à l'autre à l'aide-de premiers moyens d'assemblage connus qui s'opposent à un désassemblage des éléments de paroi vers l'intérieur du conteneur. Ces moyens consistent généralement en un profilage des tranches des éléments de paroi en gradins qui permet un emboîtement mutuel des éléments de paroi (v. par exemple la référence 49 sur la figure 4). Ces moyens n'empêchent toutefois pas un désassemblage des éléments de paroi vers l'extérieur. On prévoit par conséquent généralement, selon la technique antérieure, un collage des éléments de paroi entre eux, ce qui est insuffisant à cause du vieillissement des colles, cet effet étant accentué notamment lorsque le conteneur doit servir d'élément de construction et que les éléments de paroi sont lourds en soi. Comme décrit précédemment, on prévoit alors également selon la technique antérieure un châssis de support très lourd en soi qui non seulement supporte les éléments de paroi mais sert à empêcher un désassemblage des éléments de paroi. Comme on l'a vu, il remplit toutefois de façon très insatisfaisante ce second rôle, notamment dans des conditions de milieu critiques, et en plus il entraîne même une dégradation de l'assemblage formé étant donné la différence de coefficient de dilatation existant entre lui et les éléments de la paroi, lorsqu'ils sont faits de matériaux différents.

Les éléments 2 à 13 représentés de manière schématique sur la figure 1 sont des deuxièmes moyens d'assemblage des éléments de paroi qui, dans l'exemple de réalisation illustré, relient chacun deux coins du conteneur et exercent une force élastique, rendue de manière schématique par l'élément spiralé 14, qui a pour effet de tirer vers l'un des coins susdits, (par exemple le coin 15 sur la figure 1) un élément rigide (par exemple 16 sur la figure 1) relié à l'autre des coins susdits (par exemple 17 sur la figure 1). Cette force élastique sur l'élément rigide 16 est représentée par la flèche. Comme on peut le voir, il est prévu sur chaque arête du conteneur parallélépipédique un tel deuxième moyen d'assemblage. Il faut noter qu'il n'est pas absolument nécessaire, qu'il y en ait sur chaque arête du conteneur. On peut aussi prévoir sur une ou plusieurs arêtes du conteneur plusieurs deuxièmes moyens d'assemblage, tels que ceux désignés par les références 60 et 61 sur la figure 1.

Sur la figure 2, on peut voir une forme de réalisation concrète de deuxième moyen d'assemblage, dans laquelle ce dernier est formé d'un élément d'encadrement 18 qui est agencé entre les deux coins du conteneur, qui, dans cet exemple de réalisation, sont pourvus d'éléments de coin 19 connus en soi. Ces éléments servent à l'application d'une force extérieure au conteneur, par exemple lorsqu'il faut soulever ce dernier ou transporter ce dernier sur une plate-forme de bateau ou de remorque.

Dans cet exemple de réalisation, l'élément de coin 19 est pourvu de plaques 20 (figure 2) et respectivement 20' (figure 3) soudées à ce dernier, et agencées de manière à recouvrir le coin de l'élément de paroi latéral 21 (figure 2) et respectivement de l'élément de paroi de fond du conteneur, non représenté sur la figure 3. Ces plaques sont fixées à l'élément de paroi par exemple par l'intermédiaire de moyens d'ancrage connus en soi 22. L'élément de coin 19 est donc, dans cet exemple de réalisation, ancré directement dans l'élément de paroi 21 et lorsqu'il subit une force extérieure, celle-ci est transmise directement à l'élément de paroi 21. Ce dernier est prévu sous une forme résistante et rigide pour pourvoir répondre à ces sollicitations extérieures ainsi que pour pouvoir subir des sollicitations venues de l'intérieur du conteneur, par exemple lorsque l'on accroche des appareillages lourds à cet élément de paroi.

L'élément d'encadrement 18 est formé, dans l'exemple de réalisation illustré sur les figures 2 à 4, d'une cornière en forme de L, dont les ailes 23 et 24 enveloppent l'arête du conteneur et qui est constituée de deux parties 25 et 26 mutuellement séparées d'une distance axiale 27, à l'état d'assemblage du conteneur, dans des conditions de milieu normales.

Ces deux parties de cornière 25 et 26 sont chacune reliées de manière fixe à un élément de coin, par exemple par soudage. Seule la fixation 28 entre la partie de cornière 26 et l'élément de coin 19 est représentée sur la figure 3.

Entre ces deux parties de cornière est agencé un élément élastique précontraint qui comprend un cylindre en matière rigide 29 formé également de deux parties 30 et 31, dont l'une 30 est reliée de manière solidaire à la partie de cornière 25, par exemple par soudage en 32, (v. figure 3) ou en 32' (v. figure 4), et dont l'autre 31 est reliée de manière solidaire à la partie de cornière 26, directement ou par l'intermédiaire de l'élément de coin 19, par exemple par soudage sur ce dernier en 33, et un ressort à boudin précontraint 34. Ces deux parties de cylindre 30 et 31 sont séparées par une distance axiale 44 au moins égale à la distance 27.

Dans la cavité de la partie de cylindre 30 est agencé un élément annulaire 35 présentant un alésage taraudé 36, coaxial au cylindre 29. Cet élément annulaire 35 est agencé à l'intérieur de la partie de cylindre 30 de manière qu'un coulissement réciproque entre eux soit possible. L'alésage taraudé 36 coopère avec l'extrémité filetée 37 d'une vis de tension 38. Celle-ci traverse une perforation 39 prévue dans un côté de l'élément de coin 19, en face du cylindre 29 et elle traverse axialement la cavité de ce dernier, en étant filetée uniquement à son extrémité 37 opposée à la tête 40 de la vis de tension 38. La tête 40 est plus large que la perforation 39 et retient par conséquent l'élément annulaire 35 à une distance ajustable de la partie de cornière 26, si une force tendant à écarter les parties de cornières 25 et 26 venait à être appliquée.

A l'extrémité de la partie de cylindre 30 est reliée de manière fixe, par exemple par soudage en 41, une douille annulaire 42 dont l'alésage axial 43 permet le passage de la partie non filetée de la vis de tension 38. L'extrémité de cette douille fait saillie axialement hors de la partie de cylindre 30 et son diamètre extérieur est prévu pour lui permettre de pénétrer dans la partie de cylindre 31 d'une manière assurant la possibilité d'un coulissement réciproque entre ces deux pièces. La partie en saillie de la douille 42 a une longueur supérieure à la distance axiale 44 qui sépare les deux parties de cylindre 30 et 31 et une longueur suffisante pour être située à une distance axiale 45 de l'élément de coin 19, qui est égale à la distance axiale 27.

Le ressort 34 est agencé dans la partie de cylindre 30 de façon à prendre appui, d'une part, sur l'élément annulaire 35 retenu par la vis de tension 38 à une distance ajustable de la partie de cylindre 31 et, d'autre part, sur la douille annulaire 42 fixée sur la partie de cylindre 30. Cet élément annulaire 35 et cette douille annulaire 42 servent donc de butées au ressort 34.

Sur la figure 3, dans la moitié supérieure du cylindre, le ressort 34 est représenté, en position d'assemblage du conteneur et dans des conditions de milieu normales, mais avant qu'une précontrainte ne lui soit imposée. Il est donc à l'état de repos. Avantageusement, la vis de tension 38 est alors vissée de manière à rapprocher la butée 35 de l'élément de coin 19, ce qui a pour effet de comprimer les spires du ressort 34 l'une contre l'autre, ainsi qu'il ressort de la moitié inférieure de la figure 3.

Dans cette dernière position du ressort, ce dernier soumet les parties de cornière 25 et 26 à une précontrainte à la traction. En condition de milieu normale, le ressort n'est pas capable de rapprocher les parties de cornière, malgré la précontrainte, parce que celles-ci sont retenues par leur élément de coin respectif à une distance imposée par les dimensions des éléments de paroi. Toutefois, dans cette position, les éléments de paroi subissent la tension des parties de cornière qui tendent donc à les rapprocher et empêchent ainsi un désassemblage vers l'extérieur des éléments de paroi. Il faut noter que, pour exercer cet effet, les cornières n'ont plus nécessairement besoin d'être reliées aux éléments de paroi par collage. On pourrait même envisager de ne plus relier les éléments de paroi par collage entre eux. L'ensemble tient sous l'effet du système élastique imposé par les éléments d'encadrement légers du conteneur suivant l'invention.

De plus, en case de condition de milieu critique, par exemple lorsque de fortes variations de chaleur ont lieu entre le jour et la nuit, la cornière métallique se dilate davantage que l'élément de paroi. Cette différence de dilatation est absorbée par l'élément élastique décrit ci-dessus. En effet, la partie longue 25 de la cornière 18 se rapproche de la partie courte 26, en entraînant vers l'élément de coin 19 la partie de cylindre 30 et la butée 42. L'écartement entre la butée 35 et la butée 42 s'agrandissant, le ressort 34 se détend; il absorbe ainsi la différence de dilatation susdite, tout en évitant tout risque de flambage de la cornière, et il permet que les éléments d'encadrement continuent d'enserrer les éléments de paroi, dont la dilatation a été moins grande.

La partie de cylindre 30 est avantageusement fermée à son extrémité opposée à l'élément de coin 19 par un couvercle 46 afin d'éviter l'encrassement du mécanisme et un orifice 47 peut éventuellement être prévu dans ce couvercle 46 pour permettre la décompression lorsque le volume compris entre le couvercle 46 et la butée 35 se modifie.

Le vissage de la vis de tension 38 peut être effectué par un outil de vissage introduit par exemple par un passage 48, prévu dans le prolongement axial de la vis de tension, dans un des côtés de l'élément de coin 19.

Comme on l'a dit précédemment, dans l'exemple de réalisation illustré sur les figures 2 à 4, les éléments de coin sont ancrés directement dans les éléments de paroi qui subissent les sollicitations extérieures. Toutefois, on pourrait aussi envisager que les éléments de coin soient simplement collés ou même uniquement appliqués contre les éléments de paroi. Dans ce cas, ils sont reliés de manière solidaire aux éléments d'encadrement qui eux sont collés ou même uniquement appliqués sur les éléments de paroi et enserrent le caisson formé par les éléments de paroi grâce aux éléments élastiques précontraints dont ils sont pourvus.

Toutefois, dans ce cas, lorsqu'une sollicitation extérieure est appliquée aux éléments de coin, celle-ci est transmise, non plus aux éléments de paroi, mais aux éléments d'encadrement. Il est donc nécessaire qu'alors la force élastique de l'élément élastique soit calculée non seulement en fonction de la différence de coefficient de dilatation existant entre l'encadrement et le caisson du conteneur, mais aussi en fonction de toute force de traction qui pourrait être transmise à l'élément d'encadrement par l'intermédiaire de l'élément de coin, dont il est solidaire.

Il doit être entendu que la présente invention n'est en aucune façon limitée aux formes de réalisation décrites ci-dessus et que bien des modifications peuvent y être apportées sans sortir du cadre du présent brevet, la protection étant déterminée par la teneur des revendications.

On peut par exemple prévoir comme élément élastique non seulement un ressort à boudin ou en fibre élastique, mais aussi d'autres types de ressort, comme un ressort Belleville, ou même encore éventuellement un agencement de vérin hydraulique ou pneumatique.

Si, dans la description et les exemples donnés, on a en particulier envisagé des variations thermiques vers des températures plus élevées que la normale, on peut aussi envisager un conteneur suivant l'invention approprié pour des variations thermiques vers des températures plus basses.

De plus, il faut bien entendu prévoir que, lorsque le ressort est arrivé au maximum de sa résistance élastique, une ou des butées doivent être prévues de manière appropriée pour transmettre alors l'effort de sollicitation directement à la structure. La résistance de ces butées est alors calculée en fonction des sollicitations auxquelles le conteneur risque d'être soumis.

## Revendications

1. Conteneur (1), à utiliser notamment comme élément de construction, présentant une forme parallélépipédique à six faces, douze arêtes et huit coins, et comprenant des éléments de paroi (21) assemblés dont les surfaces externes forment les faces du conteneur, des premiers moyens d'assemblage (49) qui s'opposent à un désassemblage des éléments de paroi (21) du conteneur vers l'intérieur du conteneur, des deuxièmes moyens d'assemblage (2 à 14) qui s'opposent à un désassemblage des éléments de paroi (21) vers l'extérieur du conteneur, ces deuxièmes moyens d'assemblage (2 à 14) comportant des éléments d'encadrement (18) qui sont agencés entre les coins du conteneur, le long des arêtes du conteneur, ainsi que des moyens pour relier mutuellement de manière rigide les éléments d'encadrement convergeant à chaque coin, caractérisé en ce qu'au moins certains desdits éléments d'encadrement (18) comprennent au moins deux parties (25, 26) qui sont, à l'état d'assemblage du conteneur, déplaçables l'une par rapport à l'autre suivant une direction parallèle à l'arête associée et qui, à l'état d'assemblage et à une temperature prédéterminée, sont mutuellement séparées d'une distance axiale (27) prédéterminée, et au moins un élément élastique (34) reliant ces deux parties (25, 26) et agissant sur elles dans le sens de leur rapprochement mutuel, suivant la direction précitée.

2. Conteneur suivant la revendication 1, caractérisé en ce que chaque élément d'encadrement (18) est une cornière qui enveloppe une arête reliant deux coins du conteneur.

3. Conteneur suivant l'une ou l'autre des revendications 1 et 2, caractérisé en ce que lesdits moyens pour relier mutuellement de manière rigide les éléments d'encadrement (18) convergeant à chaque coin sont des éléments de coin (19), connus en soi, permettant une application au conteneur d'une force extérieure.

4. Conteneur suivant la revendication 3, caractérisé en ce que les éléments de coin (19) sont ancrés dans les éléments de paroi (21), tandis que les éléments d'encadrement (18) sont reliés aux éléments de paroi (21) uniquement ou partiellement par l'intermédiaire des éléments de coin (19).

5. Conteneur suivant la revendication 4, carac- tértisé en ce que chaque élément d'encadrement (18), formé de deux parties (25, 26) chacune adjointe à un tel élément de coin (19), comporte un élément élastique (34) dont la force élastique est suffisante pour absorber toute différence de coefficient de dilatation entre différents éléments de paroi (21) et entre dés éléments de paroi (21) et des éléments d'encadrement (18).

6. Conteneur suivant la revendication 3, caractérisé en ce que les éléments de coin (19) sont reliés uniquement aux éléments d'encadrement (18).

7. Conteneur suivant la revendication 6, caractérisé en ce que chaque élément d'encadrement (18), formé de deux parties (25, 26) chacune adjointe à un tel élément de coin (19), comporte un élément élastique (34) dont la force élastique est calculée pour absorber toute différence de coefficient de dilatation entre différents éléments de paroi (21) et entre des éléments de paroi (21) et des éléments d'encadrement (18), ainsi que toute force de traction susceptible d'être transmise à l'élément d'encadrement (18) par l'intermédiaire de l'élément de coin (19).

8. Conteneur suivant l'une quelconque des revendications 1 à 7, caractérisé en ce que l'élément élastique (34) comprend un ressort précontraint qui soumet les parties (25, 26) d'élément d'encadrement auxquelles il est adjoint à une précontrainte à la traction.

9. Conteneur suivant l'une des revendications 3 à 8, caractérisé en ce que les deux parties (25, 26) des éléments d'encadrement (18) pourvus d'un élément élastique (34) ont chacune la forme d'une cornière et sont reliées chacune de manière fixe à un élément de coin (19), et en ce que l'élément élastique comprend un cylindre creux (29) formé de deux parties (30, 31 ), dont l'une (30) est reliée de manière solidaire à la première partie de cornière (25) et l'autre à la seconde partie de cornière (26), ces deux parties de cylindre (30, 31) étant séparées entre elles d'une distance (44) au moins égale à celle (27) qui sépare les deux parties de cornière (25, 26), une butée (35) agencée à l'intérieur de la première partie de cylindre (30) de manière à permettre un coulissement réciproque entre elles et située à une distance ajustable par rapport à la deuxième partie de cornière (26), une butée (42) agencée à l'intérieur de la deuxième partie de cylindre (31) de manière à permettre un coulissement réciproque entre elles et reliée de manière fixe à la première partie de cylindre (25), et un ressort (34) précontraint, qui est agencé entre les deux butées (35, 42) de manière à agir sur elles dans le sens de leur écartement mutuel, donc d'un rapprochement de deux parties de cornière (25, 26).

10. Conteneur suivant l'une quelconque des revendications 1 à 7, caractérisé en ce que l'élément élastique comprend un cordon en fibre synthétique élastique.

11. Conteneur suivant l'une quelconque des revendications 1 à 7, caractérisé en ce que l'élément élastique comprend un vérin hydraulique ou pneumatique.

## Claims

1. Container (1) for use, in particular, as a construction element, having a parallelepipedic shape with six faces, twelve edges and eight corners, and comprising assembled wall elements (21), the external surfaces of which form the faces of the container, first assembly means (49) which resist disassembly of the wall elements (21) of the container towards the inside of the container, second assembly means (2 to 14) which resist disassembly of the wall elements (21) towards the outside of the container, these second assembly means (2 to 14) comprising framing elements (18) which are arranged between the corners of the container, along the edges of the container, and means for rigidly connecting the framing elements converging at each corner to each other, characterized in that at least some of the said framing elements (18) comprise at least two parts (25, 26) which, in the assembled condition of the container, are displaceable with respect to one another in a direction parallel to the associated edge and which, in the assembled condition and at a predetermined temperature, are separated from each other by a predetermined axial distance (27), and at least one elastic element (34) connecting these two parts (25, 26) and acting on them with a tendency to bring them closer together in the above- mentioned direction.

2. Container according to Claim 1, characterized in that each framing element (18) is an angle which surrounds an edge connecting to corners of the container.

3. Container according to either of Claims 1 and 2, characterized in that the said means for rigidly connecting the framing elements (18) converging at each corner to each other are corner elements (19), known per se, permitting application of an external force to the container.

4. Container according to Claim 3, characterized in that the corner elements (19) are anchored in the wall elements (21), while the framing elements (18) are connected to the wall elements (21) solely or partially via the corner elements (19).

5. Container according to Claim 4, characterized in that each framing element (18), formed from two parts (25, 26) each associated with such a corner element (19), comprises an elastic element (34), the elastic force of which is sufficient to absorb any difference in the coefficient of expansion between different wall elements (21) and between wall elements (21) and framing elements (18).

6. Container according to Claim 3, characterized in that the corner elements (19) are connected solely to the framing elements (18).

7. Container according to Claim 6, characterized in that each framing element (18), formed from two parts (25, 26), each associated with such a corner element (19), comprises an elastic element (34), the elastic force of which is calculated to absorb any difference in the coefficient of expansion between different wall elements (21) and between wall elements (21) and framing elements (18) and any tensile force liable to be transmitted to the framing element (18) via the corner element (19).

8. Container according to any one of Claims 1 to 7, characterized in that the elastic element (34) comprises a prestressed spring which subjects the framing element parts (25, 26) with which it is associated to a tensile prestress.

9. Container according to one of Claims 3 to 8, characterized in that each of the two parts (25, 26) of the framing elements (18) provided with an elastic element (34) have the shape of an angle and are each connected in a fixed manner to a corner element (19), and in that the elastic element comprises a hollow cylinder (29) formed from two parts (30, 31), one of which (30) is connected integrally to the first angle part (25) and the other to the second angle part (26), these two cylinder parts (30, 31) being separated from each other by a distance (44) at least equal to that (27) which separates the two angle parts (25, 26), a stop (35) arranged inside the first cylinder part (30) in such a way as to permit reciprocal sliding between them and situated at a distance adjustable with respect to the second angle part (26), a stop (42) arranged inside the second cylinder part (3t) in such a way as to permit reciprocal sliding between them and connected in a fixed manner to the first cylinder part (25), and a prestressed spring (34) which is arranged between the two stops (35, 42) in such a way as to act on them with a tendency to space them apart, i.e. to bring two angle parts (25, 26) closer together.

10. Container according to any one of Claims 1 to 7, characterized in that the elastic element comprises a cord of elastic synthetic fibre.

11. Container according to any one of Claims 1 to 7, characterized in that the elastic element comprises a pressure cylinder.

## Patentansprüche

1. Container (1), insbesondere zur Verwendung als Konstruktionselement, in Form eines Quaders mit sechs Flächen, mit zwölf Kanten und acht Ecken, mit zusammengefügten Wandelementen (21), deren äußere Oberflächen die Außenseiten des Containers bilden, mit ersten Zusammenbaumitteln (49), die sich einer Demontage der Wandelemente (21) des Containers zum Inneren des Containers hin entgegenstellen, und mit zweiten Zusammenbaumitteln (2-14), die sich einer Demontage der Wandelemente (21) zu den Außenseiten des Containers hin widersetzen, wobei die zweiten Zusammenbaumittel (2-14) Umrahmungselemente (18) umfassen, die zwischen den Ecken des Containers entlang der Containerkanten angeordnet sind, sowie an jeder Ecke zusammenlaufende Mittel zur gegenseitigen steifen Verbindung der Umrahmungselemente, dadurch gekennzeichnet, daß wenigstens einige der Umrahmungselemente (18) mindestens zwei Teile (25, 26) umfassen, die im zusammengebauten Zustand des Containers in einer Richtung parallel zur zugeordneten Kante relativ zueinander verschieblich sind und die im zusammengebauten Zustand und bei einer bestimmten Temperatur durch einen bestimmten axialen Abstand (27) voneinander getrennt sind, sowie wenigstens ein elastisches Element (34), das diese beiden Teile (25, 26) verbindet und im Sinne einer gegenseitigen Annäherung in der genannten Richtung auf sie einwirkt.

2. Container nach Anspruch 1, dadurch gekennzueichnet, daß jedes Umrahmungselement (18) ein Winkelprofil ist, welches eine zwei Ecken des Containers verbindende Kante umgibt.

3. Container nach Anspruch 1 oder 2, dadurch gekennzeichnet, daß die an jeder Ecke zusammenlaufenden Mittel zur gegenseitigen steifen Verbindung der Umrahmungselemente an sich bekannte Eckenelemente (19) sind, die das Anlegen einer äußeren Kraft an den Container gestatten.

4. Container nach Anspruch 3, dadurch gekennzeichnet, daß die Eckenelemente (19) in den Wandelementen (21) verankert sind, während die Umrahmungselemente (18) allein oder teilweise durch Vermittlung der Eckenelemente (19) mit den Wandelementen (21) verbunden sind.

5. Container nach Anspruch 4, dadurch gekennzeichnet, daß jedes aus den beiden Teilen (25, 26) gebildete Umrahmungselement (18), wobei jeder dieser Teile einem solchen Eckenelement (19) zugeordnet ist, ein elastisches Element (34) umfaßt, dessen elastische Kraft ausreicht, um jeden Unterschied des Ausdehnungskoeffizienten zwischen verschiedenen Wandelementen (21) und zwischen den Wandelementen (21) und den Umrahmungselementen (18) zu absorbieren.

6. Container nach Anspruch 3, dadurch gekennzeichnet, daß die Eckenelemente (19) allein mit den Umrahmungselementen (18) verbunden sind.

7. Container nach Anspruch 6, dadurch gekennzeichnet, daß jedes aus den beiden Teilen (25, 26) gebildete Umrahmungselement, wobei jeder dieser Teile einem solchen Eckenelement zugeordnet ist, ein elastisches Element (34) umfaßt, dessen elastische Kraft so berechnet ist, daß es jeden Unterschied des Ausdehnungskoeffizienten zwischen verschiedenen Wandelementen (21) und zwischen den Wandelementen (21) und den Umrahmungselementen (18) absorbiert, wie auch jede Zugkraft, die von dem Umrahmungselement (18) durch Vermittlung des Eckenelements (19) übertragbar ist.

8. Container nach einem der Ansprüche 1 bis 7, dadurch gekennzeichnet, daß das elastische Element (34) eine vorgespannte Feder umfaßt, welche die Teile (25, 26) des Umrahmungselementes, denen sie zugeordnet ist, einer Zug-Vorspannung unterwirft.

9. Container nach einem der Ansprüche 3 bis 8, dadurch gekennzeichnet, daß die beiden Teile (25, 26) der mit einem elastischen Element (34) versehenen Umrahmungselemente (18) jeweils die Form eines Winkelprofils haben und jeweils fest mit einem Eckenelement (19) verbunden sind, und daß das elastische Element einen aus zwei Teilen (30, 31) gebildeten Hohlzylinder (29) umfaßt, von denen der eine Teil (30) fest mit dem ersten Teil des Winkelprofils (25) und der andere mit dem zweiten Teil des Winkelprofils (26) verbunden ist, wobei die beiden Teile (30, 31) des Zylinders voneinander durch einen Abstand (44) getrennt sind, der wenigstens gleich dem Abstand (27) ist, welcher die beiden Teile (25, 26) des Winkelprofils trennt, einen im Inneren des ersten Zylinderteils (30) derart angeordneten Anschlag (35), daß er eine reziproke Verschiebung zwischen ihnen gestattet, und der mit Bezug auf den zweiten Teil (26) des Winkelprofils in einem einstellbaren Abstand angeordnet ist, einen im Inneren des zweiten Zylinderteils (31) derart angeordneten Anschlag (42), daß er eine reziproke Verschiebung zwischen ihnen gestattet, und der in fester Weise mit dem ersten Zylinderteil (25) verbunden ist, und eine Vorspannfeder (34), die zwischen den beiden Anschlägen (35, 42) derart angeordnet ist, daß sie im Sinne einer gegenseitigen Trennung, also im Sinne einer Annäherung der beiden Winkelprofilteile (25, 26) auf sie einwirkt.

10. Container nach einem der Ansprüche 1 bis 7, dadurch gekennzeichnet, daß das elastische Element eine Schnur aus elastischer, synthetischer Faser umfaßt

11. Container nach einem der Ansprüche 1 bis 7, dadurch gekennzeichnet, daß das elastische Element einen hydraulischen oder pneumatischen Arbeitszylinder umfaßt.
